# EUROPÄISCHE PATENTSCHRIFT

(11) **EP 1 820 539 B1**
(45) Veröffentlichungstag und Bekanntmachung des Hinweises auf die Patenterteilung: **15.04.2009**
(21) Anmeldenummer: 07002749.5
(22) Anmeldetag: 08.02.2007
(51) Int. Cl.: A62B 1/14

(54) **Auffanggerät mit Fliehkraftkupplung**
Collecting device with centrifugal clutch
Appareil de réception doté d'un embrayage à force centrifuge

(30) Priorität: 17.02.2006 DE 202006002559 U
(43) Veröffentlichungstag der Anmeldung: 22.08.2007
(73) Patentinhaber: Skylotec GmbH, 56567 Neuwied (DE)
(72) Erfinder: Rinklake, Kai, 56567 Neuwied (DE)
(74) Vertreter: Kandlbinder, Markus Christian

(56) Entgegenhaltungen:
- DE-A1-4102004 019 71
- DE-U1- 20 314 230
- DE-U1- 29 906 047
- US-A- 2 931 466
- US-A1- 2005 082 115

## Beschreibung

Die vorliegende Erfindung betrifft ein Auffanggerät, insbesondere Steigschutzläufer oder Höhensicherungsgerät, welches mit einer zu sichernden Person an einer als Sicherungseinrichtung dienenden beweglichen oder festen Führung, insbesondere Sicherungsschiene Steigschutzleiter oder Sicherungsseil, mitläuft, mit einem Gehäuse und mit einem an dem Gehäuse um eine erste Achse drehbar gelagerten ersten Rad, welches derart angeordnet ist, dass es an der Sicherungseinrichtung abrollt, wobei das erste Rad eine Fliehkraftkupplung aufweist, gemäß dem Oberbegriff des Anspruchs 1.

Auffanggeräte dienen zum Sichern einer Person für Arbeiten, bei denen die Gefahr eines Absturzes besteht. Das Auffanggerät erlaubt ein freihändiges Arbeiten bei völliger Bewegungsfreiheit mit absoluter Absturzsicherung. Im Falle eines Absturzes wird die gesicherte Person selbsttätig bremsend aufgefangen. Durch einen ggf. integrierten Falldämpfer erfolgt ein weiches Auffangen der gesicherten Person.

Ein Auffanggerät mit Fliehkraftkupplung ist aus der US 2005/0082115 A1 bekannt. Hierbei läuft ein Seil durch das Gehäuse des Auffanggerätes und ein Rad wird mittels einer Feder gegen das Seil gedrückt. Auf der dem Seil zugewandten Oberfläche des Rades sind in das Seil eingreifende, krallenartige Erhebungen ausgebildet und in dem Rad ist eine Fliehkraftkupplung angeordnet, die eine Drehung des Rades ab einer vorbestimmten Rotationsgeschwindigkeit des Rades blockiert. Dieses Auffanggerät wirkt jedoch nur in eine Richtung, d.h. die Sicherungsfunktion besteht nur in eine Bewegungsrichtung des Auffanggerätes relativ zum Seil, so dass für die Handhabung besondere Sorgfalt erforderlich ist, um das Auffanggerät nicht versehentlich falsch herum am Seil einzuhängen, was die fatale Folge hätte, dass ein Sturz nicht aufgefangen würde. Außerdem muss das Auffanggerät umgedreht werden, wenn die gesicherte Person beispielsweise eine Kuppel übersteigt und die Schwerkraft dadurch relativ zum Auffanggerät in die entgegengesetzte Richtung wirkt. Sollte dies von der gesicherten Person vergessen werden, kann es zu lebensgefährlichen, weil ungesicherten Situationen kommen.

Der Erfindung liegt die Aufgabe zugrunde, ein Auffanggerät der o.g. Art hinsichtlich der Handhabung und Anwendung zu vereinfachen und des Anwendungsgebietes zu erweitern.

Diese Aufgabe wird erfindungsgemäß durch ein Auffanggerät der o.g. Art mit den in Anspruch 1 gekennzeichneten Merkmalen gelöst. Vorteilhafte Ausgestaltungen der Erfindung sind in den weiteren Ansprüchen beschrieben.

Bei einem Auffanggerät der o.g. Art ist es erfindungsgemäß vorgesehen, dass die Fliehkraftkupplung derart ausgebildet und angeordnet ist, dass diese das erste Rad bei überschreiten einer vorbestimmten Drehzahl des ersten Rades mit einem zweiten Rad kraftübertragend verbindet, wobei das zweite Rad derart angeordnet und ausgebildet ist, dass es sich bei kraftübertragender Verbindung zum ersten Rad über die Fliehkraftkupplung mit dem ersten Rad mitdreht und einen Riegel derart betätigt, dass der Riegel von einer Freigabeposition in eine Verriegelungsposition bewegt mit der Sicherungseinrichtung zusammenwirkend eine Bewegung des Auffanggerätes relativ zur Sicherungseinrichtung blockiert.

Dies hat den Vorteil, dass eine Arretiervorrichtung zum selbsttätigen Bremsen in Form des Riegels von der Fliehkrafteinheit getrennt ist, so dass dieser Riegel wahlweise bei Bedarf auch manuell unabhängig von der Drehgeschwindigkeit des ersten Rades betätigt werden kann.

Der Riegel ist beispielsweise derart ausgebildet ist, dass dieser in der Verriegelungsposition in eine Ausnehmung in der Sicherungseinrichtung eingreift und eine formschlüssige Verbindung zwischen dem Auffanggerät und der Sicherungseinrichtung herstellt.

In einer bevorzugten Ausführungsform ist der Riegel drehfest mit dem zweiten Rad verbunden, so dass dieser bei Auslösen der Fliehkraftkupplung direkt von dem sich mit dem ersten Rad mitdrehenden zweiten Rad in die Verriegelungsposition bewegt wird.

In einer alternativen Ausführungsform ist der Riegel am Gehäuse verschiebbar zwischen der Freigabeposition und der Verriegelungsposition angeordnet und in Richtung der Verriegelungsposition mittels eines Federelementes mit Kraft beaufschlagt, wobei eine Rückhalteeinrichtung vorgesehen ist, die in den Riegel eingreift und den Riegel entgegen der Federkraft in der Freigabeposition hält, und ist am zweiten Rad eine Lösevorrichtung für die Rückhalteeinrichtung derart angeordnet, dass diese bei Drehung des zweiten Rades mit dem ersten Rad mit der Rückhalteeinrichtung zusammenwirkt und den Eingriff der Rückhalteeinrichtung in den Riegel löst.

Um den Riegel manuell und unabhängig von der Drehung des ersten Rades bei Bedarf von der Freigabeposition in die Verriegelungsposition verschieben zu können, weist die Rückhalteeinrichtung einen aus dem Gehäuse herausragenden Hebel zum manuellen Lösen der Rückhalteeinrichtung von dem Eingriff in den Riegel auf.

Dadurch, dass die Fliehkraftkupplung derart ausgebildet ist, dass diese die kraftübertragende Verbindung zwischen erstem und zweitem Rad ab und oberhalb der vorbestimmten Drehzahl des ersten Rades unabgängig von der Drehrichtung des ersten Rades herstellt, kann eine gesicherte Person entlang ein und derselben Sicherungseinrichtung auch wieder absteigen, beispielsweise beim Übersteigen von Kuppeln, ohne dass dazu das Auffanggerät umgesetzt werden muss.

In einer besonders bevorzugten Ausführungsform sind das zweite Rad und das erste Rad gemeinsam auf der ersten Achse als gemeinsame Drehachse angeordnet, wobei bevorzugt das zweite Rad innerhalb eines Außenumfangs des ersten Rades angeordnet ist.

Damit das Auffanggerät ungehindert über Unebenheiten an der Sicherungseinrichtung gleiten kann, ist die erste Achse an einem Schwenkhebel angeordnet und dieser Schwenkhebel mit einer von der ersten Achse beabstandeten zweiten Achse an dem Gehäuse und um diese zweite Achse schwenkbar angeordnet. Hierdurch kann das erste Rad innerhalb des Gehäuses verschwenken.

In einer alternativen Ausführungsform ist der Riegel derart ausgebildet ist, dass dieser in der Verriegelungsposition eine reibschlüssige Verbindung mit der Sicherungseinrichtung herstellt. Dies ist beispielsweise bei einer Sicherungseinrichtung in Form eines Seiles oder einer Schiene ohne Ausnehmungen bevorzugt.

Um eine ausreichenden Reibschluss zu erzielen, ist bevorzugt eine Schenkelfeder derart angeordnet, dass diese den Riegel um die Achse exzentrisch in die Verriegelungsposition drückt.

Die Erfindung wird im Folgenden anhand der Zeichnung näher erläutert. Diese zeigt in:
- Fig. 1: eine bevorzugte Ausführungsform eines erfindungsgemäßen Auffanggerätes in perspektivischer, teilweise aufgebrochener Ansicht auf eine erste Seite des Auffanggerätes und
- Fig. 2: in einer weiteren perspektivischer, teilweise aufgebrochener Ansicht auf eine zweite Seite des Auffanggerätes.

Die aus den Fig. 1 und 2 ersichtliche, bevorzugte Ausführungsform eines erfindungsgemäßen Auffanggerätes umfasst ein Gehäuse 10, ein erstes Rad 12, ein zweites Rad 14, einen Riegel 16 und eine Befestigungsöse 17 zum Befestigen eines nicht dargestellten Auffanggurtes einer zu sichernden Person (nicht dargestellt) mittels eines nicht dargestellten Verbindungselements, beispielsweise Karabinerhaken. Das erste Rad 12 ist an einem Hebelarm 18 um eine erste Achse 20 drehbar gelagert. Der Hebelarm 18 ist mit einer von der ersten Achse 20 beabstandeten zweiten Achse 22 an dem Gehäuse 10 schwenkbar gelagert. Eine erste Schraubenfeder 24 drückt an einem Punkt beabstandet von der ersten Achse 20 und der zweiten Achse 22 auf den Hebelarm 18, so dass das erste Rad 12 mit seinem äußeren Umfang gegen eine Sicherungseinrichtung 26 in Form einer Sicherungsschiene gedrückt wird und bei einer Bewegung des Gehäuses 10 relativ zur Sicherungseinrichtung 26 an diesem abrollt. Somit ist ersichtlich, dass eine Rotationsgeschwindigkeit des ersten Rades 12 umso höher ist, je schneller sich das Gehäuse 10 relativ zum Sicherungselement 26 bewegt.

Das zweite Rad 14 ist ebenfalls drehbar und radial innerhalb des ersten Rades 12 auf der ersten Achse 20 derart angeordnet, dass sich das zweite Rad 14 relativ zum und unabhängig vom ersten Rad 12 drehen lässt. In dem ersten Rad 12 ist eine Fliehkraftkupplung mit Schnäppern 28 angeordnet, die unter dem Einfluss einer Zentripetalkraft gegen die Kraft eines Federmittels 30 radial nach außen um jeweilige Schäpperachsen 31 schwenken und in einen Kranz 32 eingreifen, der an einem Innenumfang des zweiten Rades 14 ausgebildet ist. Auf diese Weise stellt die Fliehkraftkupplung eine drehfeste Verbindung zwischen dem ersten Rad 12 und dem zweiten Rad 14 her, wenn die Rotationsgeschwindigkeit des ersten Rads 12 einen vorbestimmten Wert überschreitet. Dadurch nimmt das erste Rad 12 das zweite Rad 14 mit, so dass sich bei eingerasteter Fliehkraftkupplung das zweite Rad 14 mit dem ersten Rad 12 mitdreht. Eine das Gehäuse 10 gegenüber der Sicherungsschiene 26 bremsende Kraft wird daher nicht von dem ersten Rad 12 übertragen. Dieses nimmt lediglich die Geschwindigkeit des Auffanggerätes relativ zur Sicherungsschiene 26 ab und dreht abhängig von der Rotationsgeschwindigkeit das zweite Rad 14 mit. Die Schnäpper 28 sind gegenläufig angeordnet, so dass die Fliehkraftkupplung unabhängig von der Rotationsrichtung des ersten Rades 12 am Kranz 32 einrastet.

Der Riegel 16 ist am Gehäuse 10 zwischen einer Freigabeposition und einer Verriegelungsposition hin und her bewegbar angeordnet. In der Verriegelungsposition greift der Riegel 16 in eine Ausnehmung (nicht dargestellt) der Sicherungseinrichtung 26 und stellt dadurch eine formschlüssige Verbindung zwischen dem Gehäuse 10 des Auffanggerätes und der Sicherungseinrichtung 26 her. Dadurch ist eine Bewegung des Auffanggerätes relativ zur Sicherungseinrichtung 26 blockiert. Dieser Zustand tritt ein, wenn eine abgestürzte Person von dem Auffanggerät aufgefangen wurde. In der Freigabeposition ist der Riegel 16 zurückgezogen und es besteht keine formschlüssige Verbindung zwischen dem Gehäuse 10 des Auffanggerätes und der Sicherungseinrichtung 26. Eine Blattfeder 34 stützt sich einerseits am Gehäuse 10 und andererseits am Riegel 16 ab, so dass die Blattfeder 34 den Riegel 16 in Richtung der Verriegelungsposition mit Kraft beaufschlagt.

Eine Rückhalteeinrichtung 36 hält den Riegel 16 entgegen der Kraft der Blattfeder 34 in der Freigabeposition. Eine zweite Schraubenfeder 38 drückt die Rückhalteeinrichtung 36 in eine Stellung, bei der die Rückhalteeinrichtung 36 mit einem Haken 40 in den Riegel 16 eingreift und diesen in der Freigabeposition hält. Dies ist der Zustand, in der eine zu sichernde Person mit dem Auffanggerät verbunden ist und sich frei bewegen kann, wobei das Auffanggerät an der Sicherungseinrichtung 26 entlang gleitet und sich mit der zu sichernden Person mit bewegt. Falls jedoch die zu sichernde Person abstürzt, wird diese von der Schwerkraft beschleunigt und zieht das Auffanggerät mit sich abwärts, so dass sich eine schnelle Bewegung des Gehäuses 10 relativ zur Sicherungseinrichtung 26 ergibt. Dies führt zu einer hohen Rotationsgeschwindigkeit des ersten Rades 12, wodurch die Fliehkraftkupplung einrastet bzw. auslöst, d.h. die Schnäpper 28 greifen in den Kranz 32 und stellen eine drehfeste Verbindung zwischen dem ersten Rad 12 und dem zweiten Rad 14 her. Dadurch dreht sich das zweite Rad 14 und ein am zweiten Rad 14 befestigter Zapfen 42 drückt auf die Rückhalteeinrichtung 36 und verschwenkt diese um eine Achse 44 gegen die Kraft der zweiten Schraubenfeder 38, so dass der Haken 40 aus dem Eingriff in den Riegel 16 gezogen wird. Hierdurch ist der Riegel 16 frei und wird von der Blattfeder 34 in die Verriegelungsposition gedrückt. Der Riegel 16 rastet in die nächste vorbeikommende Ausnehmung der Sicherungseinrichtung 26 ein und beendet dadurch den Fall der zu sichernden Person.

Die Rückhalteeinrichtung 36 ist zusätzlich von außen manuell und unabhängig von der Rotationsgeschwindigkeit des ersten Rades 12 betätigbar und dadurch vom Eingriff in den Riegel 16 lösbar. Auf diese Weise kann der Benutzer manuell eine formschlüssige Verbindung zwischen Auffanggerät und Sicherungseinrichtung 26 herstellen, um sich beispielsweise gegen die haltende Kraft des Auffanggerätes zu lehnen um auszuruhen oder Arbeiten auszuführen. Falls der Benutzer die formschlüssige Verbindung zwischen Sicherungseinrichtung 26 und Gehäuse 10 wieder lösen möchte, kann er den Riegel 16 entgegen der Kraft der Blattfeder 34 manuell von der Verriegelungsposition in die Freigabeposition verschieben, so dass der Riegel 16 nicht mehr in eine Ausnehmung der Sicherungseinrichtung 26 eingreift und die formschlüssige Verbindung zwischen Gehäuse 10 und Sicherungseinrichtung 26 gelöst ist. Der Haken 40 gleitet dann mit einer schrägen Fläche 46 über den Riegel 16, rastet wieder am Riegel 16 ein und hält diesen in der Freigabeposition.

Im Ergebnis erfolgt also das Einrasten des Riegels 16 in eine Ausnehmung der Sicherungseinrichtung 26 in Abhängigkeit von einer Relativbewegung zwischen Gehäuse 10 und Sicherungseinrichtung 26, deren Geschwindigkeit von dem ersten Rad 12 abgenommen wird. Insofern erfolgt eine Erkennung eines Absturzes der zu sichernden Person aufgrund einer hohen Rotationsgeschwindigkeit des ersten Rades 12. Durch die Wahl des Gewichts der Schnäpper 28 und der Härte des Federmittels 30 wird die genaue Geschwindigkeit bestimmt, bei der die Schnäpper 28 in den Kranz 32 einrasten. Hierdurch kann das Auffanggerät einfach so gebaut werden, dass die maximale Fallgeschwindigkeit den Bedürfnissen des Anwenders angepasst ist und der Anwender so schnell steigen kann, wie notwendig und unmittelbar oberhalb dieser Geschwindigkeit sofort aufgefangen wird, so dass keine unnötig großen Kräfte beim Fallstoß entstehen.

Zusätzlich ist die Konstruktion des erfindungsgemäßen Auffanggerätes derart, dass auch bei einer Entlastung des Auffanggerätes nach einem Fangstoß die formschlüssige Verbindung zwischen dem Gehäuse 10 und der Sicherungseinrichtung 26 bestehen bleibt, da die Blattfeder 34 den Riegel 16 unabhängig von dem Zustand er Fliehkraftkupplung in die Verriegelungsposition drückt, sobald die Rückhalteeinrichtung 36 einmal gelöst ist. Deshalb bleibt die formschlüssige Verbindung bestehen, auch wenn sich die Fliehkraftkupplung wieder öffnet. Dies erhöht die Sicherheit. Da der Benutzer aufgrund der konstruktiven Ausgestaltung des erfindungsgemäßen Auffanggerätes den Riegel 16 nicht mittels eines Rückenzuges oder das Gewicht des Auffanggerätes entlastet, sondern der Riegel von der Rückhalteeinrichtung 36 freigegeben wird, kann die Blattfeder 34 sehr stark ausgebildet sind, so dass der Riegel 16 schnell in die Verriegelungsposition bewegt wird und schon bei einer geringen Geschwindigkeit des Gehäuses 10 relativ zur Sicherungseinrichtung 26 einrastet. Dies reduziert den Fallstoß für den Benutzer erheblich.

## Patentansprüche

1. Auffanggerät, insbesondere Steigschutzläufer oder Höhensicherungsgerät, welches mit einer zu sichernden Person an einer als Sicherungseinrichtung dienenden beweglichen oder feste Führung, insbesondere Sicherungsschiene (26), Steigschutzleiter oder Sicherungsseil, mitläuft, mit einem Gehäuse (10) und mit einem an dem Gehäuse (10) um eine erste Achse (20) drehbar gelagerten ersten Rad (12), welches derart angeordnet ist, dass es an der Sicherungseinrichtung (26) abrollt, wobei das erste Rad (12) eine Fliehkraftkupplung (28, 30) aufweist,
**dadurch gekennzeichnet,**
**dass** die Fliehkraftkupplung (28, 30) derart ausgebildet und angeordnet ist, dass diese das erste Rad (12) bei überschreiten einer vorbestimmten Drehzahl des ersten Rades (12) mit einem zweiten Rad (14) kraftübertragend verbindet, wobei das zweite Rad (14) derart angeordnet und ausgebildet ist, dass es sich bei kraftübertragender Verbindung zum ersten Rad (12) über die Fliehkraftkupplung (28, 30) mit dem ersten Rad (12) mitdreht und einen Riegel (16) derart betätigt, dass der Riegel (16) von einer Freigabeposition in eine Verriegelungsposition bewegt mit der Sicherungseinrichtung (26) zusammenwirkend eine Bewegung des Auffanggerätes relativ zur Sicherungseinrichtung (26) blockiert.

2. Auffanggerät nach Anspruch 1, **dadurch gekennzeichnet, dass** der Riegel (16) derart ausgebildet ist, dass dieser in der Verriegelungsposition in eine Ausnehmung in der Sicherungseinrichtung (26) eingreift und eine formschlüssige Verbindung zwischen dem Auffanggerät und der Sicherungseinrichtung (26) herstellt.

3. Auffanggerät nach Anspruch 1 oder 2, **dadurch gekennzeichnet, dass** der Riegel (16) drehfest mit dem zweiten Rad (14) verbunden ist.

4. Auffanggerät nach Anspruch 1 oder 2, **dadurch gekennzeichnet, dass** der Riegel (16) am Gehäuse (10) verschiebbar zwischen der Freigabeposition und der Verriegelungsposition angeordnet und in Richtung der Verriegelungsposition mittels eines Federelementes (34) mit Kraft beaufschlagt ist, wobei eine Rückhalteeinrichtung (36) vorgesehen ist, die in den Riegel (16) eingreift und den Riegel (16) entgegen der Federkraft in der Freigabeposition hält, und am zweiten Rad (14) eine Lösevorrichtung (42) für die Rückhalteeinrichtung (36) derart angeordnet ist, dass diese bei Drehung des zweiten Rades (14) mit dem ersten Rad (12) mit der Rückhalteeinrichtung (36) zusammenwirkt und den Eingriff der Rückhalteeinrichtung (36) in den Riegel (16) löst.

5. Auffanggerät nach Anspruch 4, **dadurch gekennzeichnet, dass** die Rückhalteeinrichtung (36) einen aus dem Gehäuse herausragenden Stift zum manuellen Lösen der Rückhalteeinrichtung (36) von dem Eingriff in den Riegel (16) aufweist.

6. Auffanggerät nach wenigstens einem der vorhergehenden Ansprüche, **dadurch gekennzeichnet, dass** die Fliehkraftkupplung derart ausgebildet ist, dass diese die kraftübertragende Verbindung zwischen erstem und zweitem Rad (12, 14) ab und oberhalb der vorbestimmten Drehzahl des ersten Rades (12) unabgängig von der Drehrichtung des ersten Rades (12) herstellt.

7. Auffanggerät nach wenigstens einem der vorhergehenden Ansprüche, **dadurch gekennzeichnet, dass** das zweite Rad (14) und das erste Rad (12) gemeinsam auf der ersten Achse (20) als gemeinsame Drehachse angeordnet sind.

8. Auffanggerät nach Anspruch 7, **dadurch gekennzeichnet, dass** das zweite Rad (14) innerhalb eines Außenumfangs des ersten Rades (12) angeordnet ist.

9. Auffanggerät nach wenigstens einem der vorhergehenden Ansprüche, **dadurch gekennzeichnet, dass** die erste Achse (20) an einem Schwenkhebel (18) angeordnet ist und dieser Schwenkhebel (18) mit einer von der ersten Achse (20) beabstandeten zweiten Achse (22) an dem Gehäuse (10) und um diese zweite Achse (22) schwenkbar angeordnet ist.

10. Auffanggerät nach Anspruch 1, **dadurch gekennzeichnet, dass** der Riegel (16) derart ausgebildet ist, dass dieser in der Verriegelungsposition eine reibschlüssige Verbindung mit der Sicherungseinrichtung herstellt.

11. Auffanggerät nach Anspruch 10, **dadurch gekennzeichnet, dass** der Riegel auf einer Achse drehbar exzentrisch gelagert ist.

12. Auffanggerät nach Anspruch 11, **dadurch gekennzeichnet, dass** eine Schenkelfeder derart angeordnet ist, dass diese den Riegel um die Achse exzentrisch in die Verriegelungsposition drückt.

## Claims

1. Fall-arrest device, in particular climbing safety runner or height security apparatus, which moves with a person to be protected on a movable or fixed guide serving as a safety apparatus, in particular a safety rail (26), climbing safety guide or safety rope, comprising a housing (10) and a first wheel (12) mounted on the housing (10) rotatable about a first axis (20), said wheel being arranged such that it rolls along the safety apparatus (26), wherein the first wheel (12) has a centrifugal coupling (28, 30), **characterised in that** the centrifugal coupling (28, 30) is configured and arranged such that, on exceeding a predefined rotary speed of the first wheel (12), said centrifugal coupling (28, 30) connects the first wheel (12) with the second wheel (14) in force-transmitting manner, wherein the second wheel (14) is arranged and configured such that, given a force-transmitting connection with the first wheel (12) via the centrifugal coupling (28, 30), said second wheel (14) rotates with the first wheel (12) and actuates a bar (16) such that the bar (16), when moved from a release position into a locking position, interacting with the safety apparatus (26), blocks a movement of the fall-arrest device relative to the safety apparatus (26).

2. Fall-arrest device according to claim 1, **characterised in that** the bar (16) is configured so that, in the locking position, said bar (16) engages in a recess in the safety apparatus (26) and creates a form-fitting connection between the fall-arrest device and the safety apparatus (26).

3. Fall-arrest device according to claim 1 or 2, **characterised in that** the bar (16) is non-rotatably connected to the second wheel (14).

4. Fall-arrest device according to claim 1 or 2, **characterised in that** the bar (16) is arranged on the housing (10) so as to be displaceable between the release position and the locking position and a force is applied to said bar (16) in the direction of the locking position by means of a spring element (34), wherein a restraining apparatus (36) is provided which engages in the bar (16) and holds the bar (16) against the spring force in the release position, and a releasing device (42) for the restraining apparatus (36) is arranged on the second wheel (14) such that, on rotation of the second wheel (14) with the first wheel (12), said releasing device (42) interacts with the restraining apparatus (36) and releases the engagement of the restraining apparatus (36) in the bar (16).

5. Fall-arrest device according to claim 4, **characterised in that** the restraining apparatus (36) comprises a pin extending out of the housing for manual release of the restraining apparatus (36) from engagement in the bar (16).

6. Fall-arrest device according to at least one of the preceding claims, **characterised in that** the centrifugal coupling is configured so that said coupling creates the force-transmitting connection between the first and second wheel (12, 14) and, from and above the predefined rotary speed of the first wheel (12), creates said connection independently of the rotation direction of the first wheel (12).

7. Fall-arrest device according to at least one of the preceding claims, **characterised in that** the second wheel (14) and the first wheel (12) are arranged together on the first axle (20) as the common axis of rotation.

8. Fall-arrest device according to claim 7, **characterised in that** the second wheel (14) is arranged within an outer periphery of the first wheel (12).

9. Fall-arrest device according to at least one of the preceding claims, **characterised in that** the first axle (20) is arranged on a pivot lever (18) and that said pivot lever (18) is arranged pivotable about a second axle (22) which is arranged on the housing (10) and spaced apart from the first axle (20).

10. Fall-arrest device according to claim 1, **characterised in that** the bar (16) is configured such that it creates a frictionally engaged connection with the safety apparatus.

11. Fall-arrest device according to claim 10, **characterised in that** the bar is mounted eccentrically rotatable about an axis.

12. Fall-arrest device according to claim 11, **characterised in that** a leg spring is arranged so that it presses the bar eccentrically about the axis into the locking position.

## Revendications

1. Appareil d'interception, en particulier curseur de protection de montée ou dispositif de sécurité en hauteur, qui se déplace conjointement avec une personne à protéger sur un guidage mobile ou fixe, servant de moyen de sécurité, en particulier un rail de sécurité (26), une échelle de protection de montée ou un câble de sécurité, comprenant un boîtier (10) et une première roulette (12) montée sur le boîtier (10) en rotation autour d'un premier axe (20), ladite roulette étant agencée de manière à rouler sur le moyen de sécurité (26), ladite première roulette (12) comprenant un embrayage à force centrifuge (28, 30),
**caractérisé en ce que**
l'embrayage à force centrifuge (28, 30) est réalisé et agencé de telle manière que, lorsque la première roulette (12) dépasse une vitesse de rotation prédéterminée, il relie la première roulette (12) à une seconde roulette (14) de manière à transmettre des forces, ladite seconde roulette (14) étant agencée et réalisée de telle manière que lorsqu'une liaison à transmission de force est établie vis-à-vis de la première roulette (12) via l'embrayage à force centrifuge, (28, 30), elle tourne conjointement avec la première roulette (12) et actionne un verrou (16) de telle façon que le verrou (16) est déplacé depuis une position de libération jusque dans une position de verrouillage et coopère avec le moyen de sécurité (26) pour bloquer un mouvement de l'appareil d'interception par rapport au moyen de sécurité (26).

2. Appareil d'interception selon la revendication 1, **caractérisé en ce que** le verrou (16) et réalisé de telle façon que, dans la position de verrouillage, celui-ci s'engage dans un évidement dans le moyen de sécurité (26) et établit une liaison à coopération de formes entre l'appareil d'interception et le moyen de sécurité (26).

3. Appareil d'interception selon la revendication 1 ou 2, **caractérisé en ce que** le verrou (16) est relié solidairement en rotation avec la seconde roulette (14).

4. Appareil d'interception selon la revendication 1 ou 2, **caractérisé en ce que** le verrou (16) et agencé sur le boîtier (10) en translation entre la position de libération et la position de verrouillage, et est sollicité avec une force dans la direction de la position de verrouillage au moyen d'un élément à ressort (34), et il est prévu un moyen de retenue (36) qui s'engage dans le verrou (16) et qui maintient le verrou (16) dans la position de libération à l'encontre de la force du ressort, et **en ce qu'**il est prévu sur la seconde roulette (14) un dispositif de relâchement (42) pour le moyen de retenue (36), agencé de telle manière que celui-ci, lors de la rotation de la seconde roulette (14) avec la première roulette (12), coopère avec le moyen de retenue (36) et relâche l'engagement du moyen de retenue (36) dans le verrou (16).

5. Appareil d'interception selon la revendication 4, **caractérisé en ce que** le moyen de retenue (36) comprend une tige, dépassant hors du boîtier, pour le relâchement manuel du moyen de retenue (36) de son engagement dans le verrou (16).

6. Appareil d'interception selon l'une au moins des revendications précédentes, **caractérisé en ce que** l'embrayage à force centrifuge est réalisé de telle manière que celui-ci établit la liaison à transmission de forces entre la première et la seconde roulette (12, 14) à partir de la vitesse de rotation prédéterminée de la première roulette (12), et au-dessus de cette vitesse, indépendamment du sens de rotation de la première roulette (12).

7. Appareil d'interception selon l'une au moins des revendications précédentes, **caractérisé en ce que** la seconde roulette (14) et la première roulette (12) sont agencées conjointement sur le premier axe (20) à titre d'axe de rotation commun.

8. Appareil d'interception selon la revendication 7, **caractérisé en ce que** la seconde roulette (14) et agencée à l'intérieur d'une périphérie extérieure de la première roulette (12).

9. Appareil d'interception selon l'une au moins des revendications précédentes, **caractérisé en ce que** le premier axe (20) est agencé sur un levier pivotant (18), et ce levier pivotant (18) est agencé sur le boîtier (10) avec un second axe (22) à distance du premier axe (20), et en pivotement autour de ce second axe (22).

10. Appareil d'interception selon la revendication 1, **caractérisé en ce que** le verrou (16) est réalisé de telle manière que, dans la position de verrouillage, celui-ci établit une liaison à coopération de friction avec le moyen de sécurité.

11. Appareil d'interception selon la revendication 10, **caractérisé en ce que** le verrou est monté en rotation de façon excentrique sur un axe.

12. Appareil d'interception selon la revendication 11, **caractérisé en ce qu'**un ressort à bras est agencé de telle façon que celui-ci pousse le verrou de façon excentrique autour de l'axe jusque dans la position de verrouillage.
